# EUROPÄISCHE PATENTSCHRIFT

(11) **EP 3 934 816 B1**
(45) Veröffentlichungstag und Bekanntmachung des Hinweises auf die Patenterteilung: **14.06.2023**
(21) Anmeldenummer: 20719402.8
(22) Anmeldetag: 14.04.2020
(51) Int. Cl.: B06B 1/16

(54) **SCHWINGUNGSERZEUGER SOWIE BAUMASCHINE MIT EINEM SOLCHEN SCHWINGUNGSERZEUGER**
VIBRATION GENERATOR AND CONSTRUCTION MACHINE HAVING SUCH A VIBRATION GENERATOR
GÉNÉRATEUR DE VIBRATIONS AINSI QU'ENGIN DE CHANTIER COMPORTANT UN TEL GÉNÉRATEUR DE VIBRATIONS

(30) Priorität: 08.05.2019 DE 102019111935; 24.05.2019 DE 102019113947
(43) Veröffentlichungstag der Anmeldung: 12.01.2022
(73) Patentinhaber: Liebherr-Components Biberach GmbH, 88400 Biberach an der Riß (DE)
(72) Erfinder: HAUSLADEN, Norbert, 88400 Biberach (DE); SCHINDLER, Viktor, 88524 Uttenweiler (DE); SPRENGER, Christian, 88213 Ravensburg (DE)
(74) Vertreter: Thoma, Michael
(86) Internationale Anmeldenummer: PCT/EP2020/060442
(87) Internationale Veröffentlichungsnummer: WO 2020/224918

(56) Entgegenhaltungen:
- EP-A1- 2 789 402
- EP-A1- 3 165 290
- DE-A1- 2 932 287
- DE-A1- 19 529 115

## Beschreibung

Die vorliegende Erfindung betrifft einen Schwingungserzeuger für Rammgeräte, Bodenverdichter oder andere Baumaschinen, mit zumindest zwei Unwuchtsträngen, die jeweils von einer Antriebsvorrichtung rotierend antreibbare Unwuchten umfassen, sowie einer Verstellvorrichtung zum Verstellen der Phasenlage der rotierenden Unwuchten relativ zueinander.

Solche bisweilen als Rüttler bezeichneten Schwingungserzeuger können im Bauwesen beispielsweise für Rammgeräte oder Bodenverdichter verdichtet werden, um gerichtete Vibrationen zu erzeugen, mittels derer beispielsweise Spundwände in den Boden gerammt, Rüttelstopfsäulen in den Boden eingebracht oder das Erdreich verdichtet bzw. planiert werden kann. Gegebenenfalls kann der Boden auch aufbereitet werden, um das Einrammen oder Herausziehen von Spundbohlen oder anderen Bauelementen wie Pfählen und dergleichen zu erleichtern. Die Vibrationen erzeugende Erregerzelle solcher Rüttler kann dabei an einem verfahrbaren Ziehjoch einer Spezialtiefbaumaschine wie beispielsweise Bohr- und/oder Rammgeräten, Mäklern oder Seilbaggern angebracht sein, mittels dessen die Rüttlereinheit üblicherweise in aufrechter Richtung verfahrbar ist.

Um vorrangig vertikale oder zumindest in aufrechter Richtung wirkende Schwingungen zu erzeugen, können in der Erregerzelle mehrere Wellen oder Räder aufgenommen werden, die um parallele, liegend ausgerichtete Achsen umlaufen und Unwuchtmassen tragen, die durch entsprechende Fliehkräfte bei der Umlaufbewegung Beschleunigungen und damit die gewünschten Vibrationen erzeugen. Dabei werden die Unwuchtmassen üblicherweise auf mehrere Räder bzw. Wellen aufgeteilt und hinsichtlich ihrer Anordnung, Drehrichtung und Phasenlage zueinander so abgestimmt, dass Kräfte in horizontaler bzw. liegender Richtung möglichst kompensiert werden.

Durch eine mechanische Verstellvorrichtung können dabei die Kräfte zweier Unwuchtstränge wahlweise miteinander synchronisiert oder neutralisiert werden. Gemäß der Schrift WO 2016/128136 A1 kann eine solche Verstellvorrichtung ein Planetengetriebe umfassen, das zwei Ausgangsstränge umfasst, die relativ zueinander durch einen verstellbaren Eingangsstrang, an den beispielsweise ein Stellzylinder angebunden sein kann, verstellt werden können, sodass an die Ausgangsstränge des Planetengetriebes angebundene Unwuchten in ihrer Phasenlage ebenfalls verstellt werden, um ihre Kräfte zu synchronisieren bzw. zu neutralisieren.

Die Kräfte der Unwuchten können dabei in ihrem Verlauf jeweils durch eine Sinusform beschrieben werden, woraus sich ergibt, dass die resultierende Kraft des Rüttlers ebenfalls sinusförmig ist. Damit ist der Betrag der Kraft in die negative und in die positive Richtung jeweils gleich groß. Dies hat den Nachteil, dass zum einen der Boden, dessen Grundfrequenz ebenfalls sinusförmig ist, ab einem bestimmten Punkt nicht mehr von der Erregerzelle in einen pseudoflüssigen Zustand versetzt werden kann. Zum anderen muss eine zusätzliche Kraft aufgebracht werden, um das Rammgut in den Boden einzubringen.

Um hier Abhilfe zu schaffen, ist es vorteilhaft, wenn die Überlagerung der Kräfte der verschiedenen Unwuchtstränge durch eine variabel einstellbare Phasenverschiebung variiert werden kann, um die Anregung des Bodens beeinflussen zu können. Dabei kann es insbesondere vorteilhaft sein, wenn eine Sinusschwingung mit einer Kosinusschwingung überlagert werden kann, wodurch der Boden besser in einen pseudoflüssigen Zustand versetzt werden kann. Wenn die Phasenverschiebung der Kräfte variabel einstellbar ist, kann die Schwingungskennlinie des Rüttlers bzw. der Erregerzelle dem Einzelfall angepasst und auf den jeweiligen Boden abgestimmt werden.

Die Schrift EP 21 58 976 B1 beschreibt einen solchen Schwingungserzeuger, bei dem die Phasenverschiebung zwischen den Unwuchten im Betrieb veränderbar ist. Der Schwingungserzeuger umfasst dabei mehrere Wellengruppen mit daran angebrachten Unwuchten, die über- bzw. untereinander angeordnet sind, sodass sich die vertikalen Kräfte aufaddieren bzw. kompensieren können. Dabei kann die eine Wellengruppe mit einer Drehzahl angetrieben werden, die ein ganzzahliges Vielfaches der Drehzahl der anderen Wellengruppe beträgt, wobei der Phasenschieber zur Einstellung des Phasenversatzes einen Drehflügelschwenkmotor umfasst, dessen Schwenkmotorwelle mit einer Unwuchtgruppe und dessen Schwenkmotorgehäuse mit einer anderen Wellengruppe verbunden ist, um durch Verändern der Drehstellung des Schwenkmotorgehäuses relativ zur Schwenkmotorwelle die Phasenlage zu verändern. Ähnliche Schwingungserzeuger mit phasenverschiebbaren Unwuchten zeigen die Schriften EP 31 65 290 A1, EP 27 89 402 A1, DE 195 29 115 A1 und DE 29 32 287 A1.

Dieser vorbekannte Schwingungserzeuger baut hinsichtlich seiner Größe jedoch relativ sperrig und neigt dazu, ungewollte Querkräfte bzw. Taumelbewegungen zu erzeugen, wenn ein ungünstiger Phasenversatz eingestellt wird. Zudem ist es nicht ganz einfach, den Drehflügelschwenkmotor in die gewünschte Drehstellung zu fahren und in dieser zu halten.

Der vorliegenden Erfindung liegt die Aufgabe zugrunde, einen verbesserten Schwingungserzeuger der eingangs genannten Art zu schaffen, der Nachteile des Standes der Technik vermeidet und letzteren in vorteilhafter Weise weiterbildet. Insbesondere soll bei kompakter Bauweise eine beliebige Phasenverstellung leicht einstellbar sein, um die Schwingungskennlinie passend an verschiedene Bodengegebenheiten anpassen zu können.

Erfindungsgemäß wird die genannte Aufgabe durch einen Schwingungserzeuger gemäß Anspruch 1 sowie eine Baumaschine gemäß Anspruch 15 gelöst. Bevorzugte Ausgestaltungen der Erfindung sind Gegenstand der abhängigen Ansprüche.

Es wird also vorgeschlagen, die mit verschiedenen Drehzahlen rotierenden Unwuchtgruppen nicht mehr bzw. nicht mehr nur übereinander und untereinander zu stapeln, sondern auch koaxial zueinander anzuordnen, sodass mit verschiedenen Drehzahlen und/oder Drehrichtungen laufende Unwuchten auf derselben Achse rotieren. Erfindungsgemäß sind die Unwuchten verschiedener Unwuchtstränge ohne festes Übersetzungsverhältnis zueinander koaxial angeordnet, wobei die Unwuchten eines ersten Unwuchtstrangs zwischen den dazu koaxialen Unwuchten eines zweiten Unwuchtstrangs angeordnet sind und die Antriebsvorrichtung dazu ausgebildet ist, die Unwuchtstränge mit zueinander veränderbaren Drehzahldifferenzen anzutreiben. Trotz Anordnung auf derselben Achse können koaxiale Unwuchten mit verschiedenen Drehzahlen laufen und in ihren Drehzahlen relativ zueinander verändert werden. Durch die beidseits eingefasste Anordnung des ersten Unwuchtstrangs zwischen den dazu koaxialen Unwuchten des zweiten Antriebsstrangs wird nicht nur eine kompakte Baugröße erzielt, sondern es wird auch eine verbesserte Balance der Unwuchten erreicht, sodass der Vibrationserzeuger auch bei verschiedenen Phasenverschiebungen austariert bleibt.

Insbesondere ist es durch die Aufspaltung des zweiten Unwuchtstrangs in zwei Unterstränge bzw. Strangzweige, die den ersten Unwuchtstrang rechts und links flankieren, möglich, nur einen der genannten Unwuchtstränge zu betreiben, während der andere Unwuchtstrang stillgesetzt wird, ohne dass die Erregerzelle aus dem Gleichgewicht geraten würde. Gleichermaßen kann die Drehzahldifferenz zwischen den Unwuchten des ersten Unwuchtstrangs und den Unwuchten des zweiten Unwuchtstrangs beliebig variiert werden, um die Kennlinie des Schwingungserzeugers an die jeweiligen Bodenverhältnisse anzupassen, wobei unabhängig von dem jeweils eingestellten Drehzahlunterschied die Erregerzelle insgesamt im Gleichgewicht bleibt.

Insbesondere kann die für die eine Unwuchtgruppe bzw. den einen Unwuchtstrang eingestellte Drehzahl ein Vielfaches der Drehzahl des anderen Unwuchtstrangs betragen. Insbesondere kann das Drehzahlverhältnis auch derart eingestellt sein, dass der eine Unwuchtstrang eine Sinusschwingung und der andere Unwuchtstrang eine Kosinusschwingung erzeugt, die einander überlagert werden.

In Weiterbildung der Erfindung kann auch der erste Unwuchtstrang, dessen Unwuchten zwischen den dazu koaxial angeordneten Unwuchten des zweiten Unwuchtstrangs angeordnet sind, selbst ebenfalls in zwei Unterstränge bzw. Strangzweige aufgespalten sein und paarweise nebeneinander angeordnete Unwuchten umfassen, die beide jeweils zwischen den Unwuchten des zweiten Antriebsstrangs angeordnet sind.

In Weiterbildung der Erfindung können also insbesondere jeweils vier Unwuchten koaxial zueinander angeordnet sein, von denen zwei zum ersten Unwuchtstrang und zwei zum zweiten Unwuchtstrang gehören, welche ersten und zweiten Unwuchtstränge mit zueinander verschiedenen Drehzahlen angetrieben werden können.

Bei einer solchen koaxialen Anordnung von zumindest vier Unwuchten können die genannten vier koaxialen Unwuchten jeweils paarweise mit denselben Drehzahlen angetrieben werden, wobei die beiden inneren Unwuchten mit derselben Drehzahl und die beiden äußeren Unwuchten mit derselben Drehzahl angetrieben werden können, wobei die Drehzahl der äußeren Unwuchten gegenüber der Drehzahl der beiden inneren Unwuchten vorteilhafterweise beliebig, insbesondere stufenlos variiert werden kann, um verschiedenen Phasenversatz einstellen zu können. Die äußeren Unwuchten können dabei mit einer Drehzahl rotieren, die der Drehzahl der inneren Unwuchten entspricht oder ein Vielfaches der Drehzahl der inneren Unwuchten beträgt oder einen Bruchteil der Drehzahl der inneren Unwuchten beträgt.

Alternativ zu einer solchen paarweisen Angleichung der Drehzahlen ist es aber in Weiterbildung der Erfindung auch möglich, jede der vier Unwuchten mit einer eigenen Drehzahl anzutreiben. Insbesondere kann auch die Drehzahl der beiden äußeren Unwuchten relativ zueinander variiert werden und/oder die Drehzahl der inneren Unwuchten relativ zueinander variiert werden, sodass beispielsweise eine innere Unwucht schneller läuft als die andere innere Unwucht, und/oder alternativ eine der äußeren Unwuchten schneller läuft als die andere äußere Unwucht.

Als Alternative, welche nicht Gegenstand der vorliegenden Erfindung ist, kann das zuvor genannte Planetengetriebe entfallen und die Verstellung der Unwucht durch die Antriebsmotoren erfolgen, die in ihren Drehzahlen verstellt werden und/oder geregelt werden können. Eine Regelvorrichtung bzw. ein Regler kann die genannten Antriebsmotoren ansteuern und in ihren Drehzahlen in gewünschter Weise aufeinander abstimmen. Eine Zwangskopplung zwischen den Unwuchten und deren Drehzahlen, insbesondere in Form einer Getriebestufe einer mechanischen Zwangskoppelstufe, kann entfallen. Beispielsweise kann zwischen den Ausgangswellen eine Übersetzung von -1 vorgesehen werden.

Um die Drehzahlen der Unwuchtstränge relativ zueinander variieren zu können, kann die Antriebsvorrichtung für die verschiedenen Unwuchtstränge separate Antriebsmotoren aufweisen, die von einer Steuervorrichtung individuell angesteuert werden können, um die gewünschte Drehzahldifferenz einstellen zu können. Insbesondere können zumindest drei, vorzugsweise vier Antriebsmotoren vorgesehen sein, von denen ein jeder Antriebsmotor einen ihm zugeordneten Unwuchtstrang bzw. Strangzweig von Unwuchten antreibt. In Weiterbildung der Erfindung können zwei Antriebsmotoren vorgesehen sein, von denen ein jeder Antriebsmotor einen der Strangzweige des ersten Unwuchtstrangs und einen der äußeren Strangzweige des zuvor genannten zweiten Unwuchtstrangs antreibt. Alternativ oder zusätzlich können zwei Antriebsmotoren vorgesehen sein, von denen ein jeder einen der Strangzweige des zuvor genannten ersten Unwuchtstrangs, der mittig bzw. zwischen den Unwuchten des zweiten Unwuchtstrangs positioniert ist und einen Strangzweig des weiteren Unwuchtstrangs, antreibt.

Vorteilhafterweise kann in beiden Strängen mindestens ein Antrieb vorgesehen sein, wobei durch ein Getriebe oder eine Kopplung, insbesondere das zuvor genannte Planetengetriebe, die Stränge miteinander verbunden und/oder derart gekoppelt sein können, dass sie die gleiche Drehzahl aufweisen. Die genannten Stränge bis auf die Verstellung auch unabhängig voneinander funktionieren.

Die Steuervorrichtung zum Ansteuern der Antriebsmotoren kann vorteilhafterweise einen verstellbaren Drehzahldifferenzgeber zum variablen Einstellen verschiedener Drehzahldifferenzen zwischen den Unwuchtsträngen umfassen. Durch einen solchen Drehzahldifferenzgeber ist es in einfacher Weise möglich, die Drehzahldifferenzen zwischen den Unwuchtsträngen zu variieren, um die Vibrationskennlinie an die Bodengegebenheiten anpassen zu können.

Insbesondere kann die genannte Steuervorrichtung Drehzahlregler zum Regeln der Drehzahlen der verschiedenen Antriebsmotoren und damit der Drehzahlen der Unwuchtstränge in Abhängigkeit einer erfassten Ist-Drehzahl und einer variabel vorgebbaren Soll-Drehzahl umfassen.

Alternativ oder zusätzlich zu dem genannten Einstellen der Drehzahldifferenzen durch individuelle Ansteuerung und/oder Regelung der Drehzahlen kann eine gewünschte Drehzahldifferenz variabel auch dadurch eingestellt werden, dass zumindest eine der Unwuchtgruppen von einer Bremsvorrichtung angebremst wird. Die Antriebsvorrichtung kann hierzu eine Bremsvorrichtung zum Anbremsen zumindest eines der Unwuchtstränge, vorzugsweise zum Anbremsen beider, d.h. der zuvor genannten ersten und zweiten Unwuchtstränge zum Erzeugen eines gewünschten Phasenversatzes aufweisen. Um eine Unwuchtgruppe mit einem gewissen Phasenversatz hinter der anderen Unwuchtgruppe herlaufen zu lassen, kann die genannte Unwuchtgruppe von der Bremsvorrichtung ein wenig angebremst werden.

Vorteilhafterweise kann jeder der beiden Unwuchtstränge unabhängig voneinander angebremst werden, um den Phasenversatz verschieden einstellen, insbesondere einregeln zu können. Die genannte Bremsvorrichtung kann dabei zwei Bremseinheiten umfassen, die jeweils einerseits feststehend angeordnet und andererseits mit einem der Unwuchtstränge drehverbunden sind.

Vorteilhafterweise kann in Weiterbildung der Erfindung jedem der Unwuchtstränge ein Drehzahlgeber zugeordnet sein, der die Ist-Drehzahl der jeweiligen Unwuchten und/oder der diesen zugeordneten Antriebswellen bzw. -räder erfasst und an die Steuervorrichtung rückmeldet, so dass die Steuervorrichtung die Antriebsmotoren entsprechend ansteuern und/oder die Bremsvorrichtung entsprechend betätigen kann, um die gewünschte Drehzahl und/oder den gewünschten Phasenversatz einstellen zu können.

Gemäß der Erfindung umfasst die mechanische Verstellvorrichtung zum Verstellen der Phasenlage der Unwuchten relativ zueinander ein Planetengetriebe, das vorteilhafterweise zumindest zweistufig ausgebildet ist, um mit einer Planetenstufe die Phasenlage der Unwuchten des einen Unwuchtstrangs und mit der anderen Planetenstufe die Phasenlage der Unwuchten des anderen Unwuchtstrangs einstellen zu können.

Dabei umfasst das genannte Planetengetriebe gemäß der Erfindung zumindest vier Ausgangsstränge sowie einen Verstelleingangs-Strang zum Verstellen der Phasenlage der Ausgangsstränge relativ zueinander. Erfindungsgemäß sind dabei an zwei der genannten vier Ausgangsstränge die relativ zueinander phasenverstellbaren Unwuchten des ersten Unwuchtstrangs angebunden und an zwei weitere der genannten Ausgangsstränge des Planetengetriebes die relativ zueinander phasenverstellbaren Unwuchten des zweiten Unwuchtstrangs angebunden.

In Weiterbildung der Erfindung können die genannten vier Ausgangsstränge von einem gemeinsam, zweistufigen Planetenträger abgehen, der mit dem genannten Verstelleingangsstrang verbunden ist und von dem genannten Verstelleingangsstrang verstellt werden kann.

Die zueinander phasenverstellbaren Unwuchten des zuvor genannten ersten Unwuchtstrangs können dabei vorteilhafterweise einerseits an ein Sonnenrad und andererseits an ein Hohlrad einer ersten Planetengetriebestufe angebunden sein, während die zueinander phasenverstellbaren Unwuchten des zuvor genannten zweiten Unwuchtstrangs einerseits an ein Sonnenrad und andererseits an ein Hohlrad einer zweiten Planetengetriebestufe angebunden sein können. Die beiden Planetengetriebestufen können in vorteilhafter Weiterbildung der Erfindung durch den gemeinsamen, zweistufigen und verstellbaren Planetenträger verbunden sein, so dass durch Verstellung des genannten Planetenträgers sowohl die Phasenlage der Unwuchten des ersten Unwuchtstrangs als auch die Phasenlage der Unwuchten des zweiten Unwuchtstrangs verstellt werden können.

Vorteilhafterweise ist jede Stufe des genannten, gemeinsamen Planetenträgers nur an einen Unwuchtstrang angebunden.

Der genannte Verstelleingangsstrang des Planetengetriebes kann durch einen geeigneten Verstellantrieb betätigt werden, beispielsweise durch einen Druckmittelzylinder zwischen zwei Endlagen hin und her bewegt werden. Vorteilhafterweise können die beiden Endlagen derart definiert bzw. durch Anschläge begrenzt sein, dass in einer ersten Stellung die Unwuchten miteinander synchronisiert umlaufen und gleichgerichtete Kräfte erzeugen, während die Unwuchten in einer zweiten Endstellung einander kompensieren. Gegebenenfalls können auch Zwischenstellungen durch den Verstellantrieb eingestellt werden, um verschiedene Stärken der Vibrationen einstellen zu können.

Um eine kompakte Anordnung zu erzielen, kann das genannte Planetengetriebe auf einer Seite der Unwuchtstränge angeordnet sein, während die Antriebsmotoren zum Antreiben der umlaufenden Unwuchten auf einer gemeinsamen, dem Planetengetriebe gegenüberliegenden Seite der Unwuchtstränge angeordnet sein können. Sind in der vorgenannten Weise vier Antriebsmotoren vorgesehen, können zwei Antriebsmotoren auf einer Seite und zwei weitere Antriebsmotoren auf einer gegenüberliegenden Seite einer Mittelebene angeordnet sein, welche Mittelebene die Rotationsachse des zuvor genannten Planetenträgers des Planetengetriebes enthalten kann.

Die Erfindung wird nachfolgend anhand eines bevorzugten Ausführungsbeispiels und zugehöriger Zeichnungen näher erläutert. In den Zeichnungen zeigen:
- Fig. 1:: einen Antriebsschaltplan des Schwingungserzeugers nach einer vorteilhaften Ausführung der Erfindung, wobei die koaxiale Anordnung der Unwuchten verschiedener Unwuchtstränge, die Anbindung der Unwuchtstränge an ein Planetengetriebe zum Verstellen der Phasenlage der Unwuchten, die Anordnung der Antriebsmotoren und die Anordnung einer Bremsvorrichtung zum Einstellen eines Phasenversatzes dargestellt sind,
- Fig. 2:: eine ausschnittsweise vergrößerte Detailansicht des Planetengetriebes und der Bremsvorrichtung des Schwingungserzeugers aus Fig. 1,
- Fig. 3:: eine perspektivische Frontansicht der Unwuchten der verschiedenen Unwuchtstränge des Schwingungserzeugers aus den vorhergehenden Figuren, wobei das Planetengetriebe und die vom Planetengetriebe einstellbaren Wellen bzw. Zahnräder, mit denen die Antriebsräder der Unwuchten kämmen, dargestellt sind, und
- Fig. 4:: eine perspektivische Rückansicht der koaxial angeordneten Unwuchten des Schwingungserzeugers aus den vorhergehenden Figuren, wobei wie bei Fig. 3 die Bremsvorrichtung, die in den Figuren 1 und 2 dargestellt ist, der Übersichtlichkeit halber weggelassen wurde.

Wie die Figuren zeigen, kann der Schwingungserzeuger 10 eine Erregerzelle 20 mit mehreren zueinander parallel, vorzugsweise jeweils liegend ausgerichteten Erregerzellenwellen bzw. -achsen aufweisen, die in einem Erregerzellengehäuse 3 aufgenommen und drehbar gelagert sind. Die genannten Erregerzellenwellen sind dabei vorteilhafterweise in einer gemeinsamen, aufrecht ausgerichteten Ebene übereinander angeordnet, vgl. Fig. 3 und Fig. 4.

Dabei sind auf zumindest einigen der genannten Erregerzellenwellen bzw. -achsen jeweils mehrere Unwuchten angeordnet, die um die jeweiligen Achsen rotieren. Vorzugsweise tragen dabei alle Erregerzellenwellen bzw. -achsen mit Ausnahme einer Erregerzellenwelle 6, die der Einstellung der Phasenlage dient, Unwuchten, wobei die genannte Erregerzellenwelle 6 ohne Unwuchten vorteilhafterweise mittig angeordnet sein kann und mit zumindest zwei benachbarten Erregerzellenwellen 5 und 7 durch Stirnräder im Wälzeingriff stehen kann.

Vorteilhafterweise kann jede der Erregerzellenwellen 4, 5 und 7, 8 jeweils zumindest vier Unwuchten 1.1, 1.2, 2.2 und 2.1 tragen, so dass jeweils vier Unwuchten koaxial zueinander angeordnet sind. Jede Unwucht 1.1, 1.2, 2.2 und 2.1 ist dabei drehfest mit einem Stirnrad verbunden, das ebenfalls auf der jeweiligen Erregerzellenwelle 2 gelagert ist und mit einem Stirnrad auf der nächsten, benachbarten Erregerzellenwelle in Wälzeingriff steht, um über die Erregerzellenwellen 4, 5, 7 und 8 hinweg mehrere Unwuchtstränge S1.2, S2.2, S2.1 und S.1.1 zu bilden, deren Unwuchten jeweils gemeinsam angetrieben werden und/oder mit einer vorbestimmten Drehzahl bzw. einem vorbestimmten Über- und Untersetzungsverhältnis angetrieben werden.

Die jeweils vier oder auch mehr koaxial zueinander auf einer Erregerzellenwelle 4, 5, 7 oder 8 angeordneten Unwuchten 1.1, 1.2, 2.1 und 2.2 sind dabei jeweils ohne festes Übersetzungsverhältnis angeordnet und können dementsprechend mit verschiedenen Drehzahlen, d.h. relativ voneinander abweichenden Drehzahlen angetrieben werden, wobei insbesondere vorgesehen sein kann, dass ein Unwuchtstrang mit einer Drehzahl umlaufen kann, die ein Vielfaches der Drehzahl eines anderen Unwuchtstrangs betragen kann. Beispielsweise können die beiden Drehzahlstränge S1.1 und S1.2 mit der doppelten Drehzahl des Unwuchtstranges 2.1 und 2.2 umlaufen, wobei durch Einstellung bzw. Veränderung der Drehzahlen jedoch auch andere Drehzahlverhältnisse eingestellt werden können.

Dabei können alle Unwuchten 1.1, 1.2, 2.1 und 2.2, die koaxial auf derselben Achsen sitzen, relativ zu der jeweiligen Achse verdrehbar sein und nur mit dem jeweiligen Stirnrad 9 drehfest verbunden sein. Alternativ kann eines der Stirnräder bzw. eine der Unwuchten auch drehfest mit der jeweiligen Erregerzellenwelle 4, 5, 7 bzw. 8 drehfest verbunden sein, um das Antreiben bzw. die Anbindung des Antriebsmotors zu vereinfachen.

Wie die Fig. 1 zeigt, können vorteilhafterweise vier Antriebsmotoren MS1.1, MS2.1, MS1.2 und MS2.2 vorgesehen sein, die jeweils einem der Unwuchtstränge zugeordnet sind und unabhängig voneinander angesteuert werden können. Dabei treibt der Motor MS1.1 alle Unwuchten bzw. die damit drehfest verbundenen Stirnräder des Unwuchtstrangs S1.1 an, wobei die Drehbewegung des genannten Motors in die Erregerzellenwelle 4 eingeleitet und sodann über die miteinander in Wälzeingriff stehenden Stirnräder 9 auf die Unwuchten der auf den anderen Erregerzellenwellen bzw. -achsen gelagerten Unwuchten übertragen werden kann. Der Antriebsmotor MS2.1 treibt die Unwuchten des Unwuchtstrangs S2.1 an, wobei der genannte Motor MS2.1 an die Erregerzellenwelle 5 angekoppelt sein kann.

Der Antriebsmotor MS1.2 kann die Erregerzellenwelle 7 antreiben, die über die entsprechenden Stirnräder 9 die Unwuchten 1.2 des Unwuchtstrangs S1.2 antreibt. Der weitere Antriebsmotor MS2.2 kann schließlich an der vierten Unwuchtwelle 8 angeordnet sein und die Unwuchten 2.2 des Unwuchtstrangs S2.2 antreiben, vgl. Fig. 1.

Wie Fig. 1 zeigt, sind die beiden Strangzweige S2.2 und S2.1, die zu einem ersten Unwuchtstrang 2 gehören, mittig zwischen den Strangzweigen S1.1 und S1.2 angeordnet, die zu einem zweiten Unwuchtstrang 1 gehören. Die Unwuchten 2.1 und 2.2 der genannten Zweige des ersten Unwuchtstrangs 2 sind dabei zwischen den dazu koaxialen Unwuchten 1.1 und 1.2 des zweiten Unwuchtstrangs 1 angeordnet. Dies gilt für jede der Erregerzellenwellen 4, 5, 7 und 8, die jeweils Unwuchten tragen.

Um die zueinander verstellbaren Unwuchten der jeweiligen Unwuchtstränge in ihrer Phasenlage relativ zueinander verstellen zu können, ist die Verstellvorrichtung 11 vorgesehen, die ein Planetengetriebe 12 umfasst, vgl. Fig. 1.

Das genannte Planetengetriebe 12 weisst erfindungsgemäß zumindest vier Ausgangsstränge 13, 14 und 15, 16 auf, die jeweils mit einer der Erregerzellenwellen 4, 5, 7, 8 gekoppelt sind bzw. mit jeweils einem der Unwuchtstränge 1 und 2 bzw. einem der Strangzweige S1.1, S1.2, S2.1 und S2.2 gekoppelt sind, so dass durch Relativverdrehung der genannten Ausgangsstränge 13, 14, 15, 16 relativ zueinander die Phasenlage der Unwuchtstränge bzw. Strangzweige 1.1, 1.2, 2.1 und 2.2 relativ zueinander eingestellt werden kann.

Wie die Figuren 1 und 2 zeigen, kann das genannte Planetengetriebe 12 vorteilhafterweise zwei Planetengetriebestufen 17 und 18 aufweisen, von denen eine erste Planetengetriebestufe 17 ausgangsseitig mit den Strangzweigen S2.2 und S2.1 des ersten Unwuchtstrangs 2 gekoppelt ist. Eine zweite Planetengetriebestufe 18 ist indes mit den Strangzweigen S1.1 und S1.2 des zweiten Unwuchtstrangs 1 ausgangsseitig gekoppelt.

Vorteilhafterweise können die beiden Planetengetriebestufen 17 und 18 über einen gemeinsamen, zweistufigen Planetenträger 19 miteinander verbunden sein, der die Planetenräder sowohl der ersten Planetengetriebestufe 17 als auch die Planetenräder der zweiten Planetengetriebestufe 18 trägt.

Die Ausgangsstränge 13 und 14 der ersten Planetengetriebestufe 17 können einerseits durch dessen Sonnenrad und andererseits durch dessen Hohlrad gebildet sein bzw. an dessen Sonnenrad und dessen Hohlrad angebunden sein. Die Ausgangsstränge 15 und 16 der zweiten Planetengetriebestufe 18 können ebenfalls von deren Sonnenrad und deren Hohlrad gebildet bzw. daran angebunden sein.

Vorteilhafterweise kann die erste Planetengetriebestufe 17 mit ihrem Sonnenrad drehfest an den Strangzweig 2.2 des ersten Unwuchtstrangs 2 und über ihr Hohlrad an den Strangzweig 2.1 des ersten Unwuchtstrangs 2 angebunden sein.

Die zweite Planetengetriebestufe 18 kann mit ihrem Sonnenrad an den Strangzweig S1.1 des zweiten Unwuchtstrangs 1 und über sein Hohlrad an den Strang S1.2 des zweiten Unwuchtstrangs 1 angekoppelt sein.

Eingangsseitig kann das Planetengetriebe 12 an einen Verstellantrieb 21 angebunden sein, durch den der genannte gemeinsame Planetenträger 19 verstellt werden kann. Der genannte Verstellantrieb 21 kann beispielsweise ein Hydraulikzylinder sein, wie dies Fig. 4 zeigt, um den Planetenträger 19 zwischen zwei Endstellungen hin und her verdrehen bzw. verstellen zu können. Bei entsprechender Ansteuerung des Verstellantriebs 21 können ggf. auch Zwischenstellungen angefahren werden.

Durch Verstellen des Planetengetriebes 12, insbesondere dessen Planetenträger 19 können die Unwuchten der Unwuchtstränge 1 und 2, genauer gesagt deren Strangzweige S1.1, S2.2, S2.1 und S1.1 relativ zueinander in ihrer Phasenlage verstellt werden, um die erzeugten Unwuchtkräfte miteinander zu synchronisieren oder zu kompensieren und/oder Zwischenstellungen zum Einstellen der Vibrationskraft vornehmen zu können.

Die Unwuchtstränge 1 und 2, insbesondere deren Strangzweige S1.2, S2.2, S2.1 und S1.1 können vorteilhafterweise jeweils individuell in ihren Drehzahlen eingestellt werden, wobei insbesondere zwischen den Unwuchtsträngen eine beliebige Drehzahldifferenz vorzugsweise stufenlos eingestellt werden kann, um die Vibrationskennlinie des Schwingungserzeugers 10 an die jeweiligen Gegebenheiten, insbesondere Bodenverhältnisse anzupassen.

Die Einstellung der Drehzahldifferenz kann dabei in verschiedener Weise erfolgen. Vorteilhafterweise kann die Antriebsvorrichtung 22 umfassend die genannten Antriebsmotoren MS1.1, MS1.2, MS2.1 und MS2.2 eine Steuervorrichtung 23 umfassen, mittels derer die Drehzahlen der genannten Antriebsmotoren individuell eingestellt werden können. Die genannte Steuervorrichtung 21 kann dabei elektronisch ausgebildet sein, um die Motordrehzahl zu steuern. Vorteilhafterweise umfasst die Steuervorrichtung 21 dabei einen Drehzahldifferenzgeber 24, mittels dessen die gewünschte Drehzahldifferenz zwischen den jeweiligen Unwuchtsträngen eingestellt werden kann.

Vorteilhafterweise kann die Steuervorrichtung 23 einen Drehzahlregler 25 zum Regeln der Drehzahlen der genannten Antriebsmotoren MS1.1, MS1.2, MS2.1 und MS2.2 umfassen, welcher Drehzahlregler 25 die Drehzahl des jeweiligen Antriebsmotors bzw. der davon angetriebenen Unwuchtgruppe in Abhängigkeit einer sensorisch erfassten Ist-Drehzahl und eine variabel vorgebbaren Solldrehzahl regelt. Die Ist-Drehzahl kann dabei vorteilhafterweise mittels berührungslos arbeitender Drehzahlgeber 26 erfasst werden. Die genannten Drehzahlgeber 26 können beispielsweise berührungslos arbeitende Näherungsgeber sein, welche die zyklische Annäherung der Unwuchten erfassen. Alternativ oder zusätzlich können aber auch anders ausgebildete Drehzahlgeber 26 vorgesehen sein, die beispielsweise taktil oder berührungslos die Drehzahl der zugeordneten Stirnräder erfassen, die mit den Unwuchten drehfest verbunden sind. Alternativ oder zusätzlich können auch Drehzahlgeber den Antriebsmotoren selbst zugeordnet sein.

Alternativ oder zusätzlich zu einer Einstellung der Drehzahldifferenz durch entsprechende Ansteuerung der Antriebsmotoren kann eine gewünschte Drehzahldifferenz auch über eine Bremsvorrichtung 27 eingestellt werden, die vorteilhafterweise zwei Bremseinheiten 28 und 29 umfassen kann, um einerseits den ersten Unwuchtstrang 2 und andererseits den zweiten Unwuchtstrang 1 anzubremsen. Wie Fig. 1 und 2 zeigen, kann die genannte Bremsvorrichtung 27 vorteilhafterweise auf der Seite des Planetengetriebes 12 angeordnet sein und/oder mit dem Planetengetriebe 12 zu einer Baugruppe zusammengefasst sein und/oder zwischen das Planetengetriebe 12 und den Erregerzellenwellen geschaltet sein.

Wie die Figuren 1 und 2 zeigen, können die Bremseinheiten 28 und 29 einerseits jeweils eine feststehende Baugruppe aufweisen, die beispielsweise am Planetengetriebegehäuse und/oder am Erregerzellengehäuse angreifen kann. Eine laufende Bremsenbaugruppe der ersten Bremseinheit 28 kann dabei die Erregerzellenwelle 5 und/oder den Antriebsmotor MS2.1 und/oder die Unwuchten bzw. die Stirnräder des Strangzweigs S2.1 des ersten Unwuchtstrangs 2 anbremsen, während die laufenden Bremselemente der zweiten Bremseinheit 29 die Erregerzellenwelle 4 und/oder den Motor MS1.1 und/oder die Unwuchten bzw. die damit verbundenen Stirnräder des Strangzweigs S1.1 des zweiten Unwuchtstrangs 1 anbremsen kann, vgl. Figuren 1 und 2.

Die Bremsvorrichtung 27 wird dabei von der genannten Steuervorrichtung 21 angesteuert, um die gewünschten Drehzahldifferenzen zwischen den Unwuchtsträngen einzustellen.

## Patentansprüche

1. Schwingungserzeuger für Rammgeräte, Bodenverdichter oder andere Baumaschinen, mit zumindest zwei Unwuchtsträngen (1, 2), die jeweils von einer Antriebsvorrichtung (22) rotierend antreibbare Unwuchten (1.1, 1.2, 2.1, 2.2) umfassen, sowie einer Verstellvorrichtung (11) zum Verstellen der Phasenlage der Unwuchten (1.1, 1.2, 2.1, 2.2) relativ zueinander, wobei die Unwuchten verschiedener Unwuchtsträge (1, 2) ohne festes Übersetzungsverhältnis zueinander angeordnet sind und die Antriebsvorrichtung (22) dazu ausgebildet ist, die Unwuchtstränge (1, 2) mit zueinander veränderbarer Drehzahldifferenz anzutreiben, **dadurch gekennzeichnet, dass** die mit verschiedenen Drehzahlen rotierenden Unwuchten (1.1, 1.2, 2.1, 2.2) verschiedener Unwuchtstränge (1, 2) zueinander koaxial angeordnet sind, wobei die Unwuchten (2.1, 2.2) eines ersten Unwuchtstrangs (2) zwischen den dazu koaxialen Unwuchten (1.1, 1.2) eines zweiten Unwuchtstrangs (1) angeordnet sind, wobei die Verstellvorrichtung (11) ein Planetengetriebe (12) umfasst, das zumindest vier Ausgangsstränge (13, 14, 15, 16) sowie einen Verstelleingangsstrang (30) zum Verstellen der Ausgangsstränge relativ zueinander umfasst, wobei an zwei der genannten Ausgangsstränge (13, 14) die relativ zueinander phasenverstellbaren Unwuchten (2.1, 2.2) des ersten Unwuchtstrangs (2) und an zwei weitere Ausgangsstränge (15, 16) die relativ zueinander phasenverstellbaren Unwuchten (1.1, 1.2) des zweiten Unwuchtstrangs (1) angebunden sind.

2. Schwingungserzeuger nach dem vorhergehenden Anspruch, wobei der genannte erste Unwuchtstrang (2) zwei Strangzweige (S2.1, S2.2) umfasst, deren Unwuchten (2.1, 2.2) paarweise jeweils nebeneinander und zwischen den dazu koaxialen Unwuchten (1.1, 1.2 des zweiten Unwuchtstrangs (1) angeordnet sind.

3. Schwingungserzeuger nach einem der vorhergehenden Ansprüche, wobei die Antriebsvorrichtung (22) separate Antriebsmotoren (MS1.1, MS1.2, MS2.1, MS2.2) für die ersten und zweiten Unwuchtstränge (1, 2) umfasst.

4. Schwingungserzeuger nach dem vorhergehenden Anspruch, wobei die Antriebsvorrichtung (22) eine Steuervorrichtung (23) zum Steuern der Drehzahlen der genannten Antriebsmotoren einen verstellbaren Drehzahldifferenzgeber zum variablen Einstellen verschiedener Drehzahldifferenzen zwischen den Antriebsmotoren (MS1.1, MS1.2, MS2.1, MS2.2) und zwischen den davon angetriebenen Unwuchtsträngen (1, 2) aufweist.

5. Schwingungserzeuger nach dem vorhergehenden Anspruch, wobei die Steuervorrichtung (23) Drehzahlregler (25) zum Regeln der Drehzahlen der Antriebsmotoren (MS1.1, MS1.2, MS2.1, MS2.2) in Abhängigkeit einer erfassten Ist-Drehzahl und einer variabel vorgebbaren Soll-Drehzahl aufweist.

6. Schwingungserzeuger nach einem der vorhergehenden Ansprüche, wobei zumindest vier Antriebsmotoren (MS1.1, MS1.2, MS2.1, MS2.2) vorgesehen sind, die jeweils nur einen Strangzweig (S1.1, S1.2, S2.1, S2.2) der Unwuchtstränge (1, 2) antreiben, wobei die Antriebsmotoren auf einer gemeinsamen der Verstellvorrichtung (11) vorzugsweise gegenüberliegenden, Seite des Schwingungserzeugers angeordnet sind, wobei jeder der Antriebsmotoren an einer anderen Erregerzellenwelle (4, 5, 7, 8) angeordnet ist.

7. Schwingungserzeuger nach einem der vorhergehenden Ansprüche, wobei jeder Antriebsmotor (MS1.1, MS1.2, MS2.1, MS2.2) mehrere Unwuchten (1.1, 1.2, 2.2, 2.2) antreibt, welche Unwuchten auf verschiedenen Erregerzellenwellen (4, 5, 7, 8) sitzen.

8. Schwingungserzeuger nach einem der vorhergehenden Ansprüche, wobei Drehzahlgeber (26), insbesondere berührungslos arbeitende Näherungsgeber, zum Erfassen der Ist-Drehzahlen der Unwuchten (1.1, 1.2, 2.1, 2.2) eines jeden Strangzweigs der Unwuchtstränge (1, 2) vorgesehen sind.

9. Schwingungserzeuger nach einem der vorhergehenden Ansprüche, wobei eine Bremsvorrichtung (27) zum Bremsen zumindest eines Unwuchtstrangs (1, 2) zum Einstellen einer Drehzahldifferenz und/oder eines Phasenversatzes zwischen den Unwuchtsträngen (1, 2) vorgesehen ist.

10. Schwingungserzeuger nach dem vorhergehenden Anspruch, wobei die Bremsvorrichtung (27) zwei Bremseinheiten (28, 29) umfasst, von denen eine zum Bremsen des ersten Unwuchtstrangs (2) und eine andere zum Bremsen des zweiten Unwuchtstrangs (1) vorgesehen ist.

11. Schwingungserzeuger nach einem der beiden vorhergehenden Ansprüche, wobei die Bremsvorrichtung (27) von einer/der Steuervorrichtung (23) in Abhängigkeit der erfassten Ist-Drehzahlen der Unwuchtstränge (1, 2) und vorgebbaren Soll-Drehzahlen der Unwuchtstränge (1, 2) ansteuerbar ist.

12. Schwingungserzeuger nach einem der Ansprüche 9 bis 11, wobei die Bremsvorrichtung (27) und die Verstellvorrichtung (11) auf einer gemeinsamen, den Antriebsmotoren vorzugsweise gegenüberliegenden Seite des Schwingungserzeugers (10), angeordnet sind.

13. Schwingungserzeuger nach einem der vorhergehenden Ansprüche, wobei die vier Ausgangsstränge (13, 14, 15, 16) von einem gemeinsamen, mehrstufigen Planetenträger (19) abgehen, der von dem genannten Verstelleingangsstrang (30) verstellbar ausgebildet ist, wobei die zueinander phasenverstellbaren Unwuchten (2.1, 2.2) des ersten Unwuchtstrangs (2) einerseits an einem Sonnenrad und andererseits an das Hohlrad einer ersten Planetengetriebestufe (17) angebunden sind und die zueinander phasenverstellbaren Unwuchten (1.1, 1.2) des zweiten Unwuchtstrangs (1) einerseits an ein Sonnenrad und andererseits an ein Hohlrad einer zweiten Planetengetriebestufe (18) angebunden sind, wobei die beiden genannten Planetengetriebestufen (17, 18) durch den gemeinsamen, zweistufigen, verstellbaren Planetenträger (19) verbunden sind, wobei die Verstellvorrichtung (11) einen Verstellantrieb (21) vorzugsweise in Form eines Druckmittelzylinders zum Verstellen des Planetenträgers (19) des Planetengetriebes (12) zwischen zwei Endstellungen umfasst.

14. Schwingungserzeuger nach einem der vorhergehenden Ansprüche, wobei die Unwuchten (1.1, 1.2, 2.1, 2.2) auf mehrere Erregerzellenwellen (4, 5, 7, 8) verteilt sind, die in einer gemeinsamen, aufrechten Ebene angeordnet sind.

15. Baumaschine wie Rüttler oder Rammgerät, **gekennzeichnet durch** einen Schwingungserzeuger, der gemäß einem der vorhergehenden Ansprüche ausgebildet ist.

## Claims

1. A vibration generator for piling machines, compactors or other construction machines, having at least two unbalance trains (1, 2) each comprising unbalanced masses (1.1, 1.2, 2.1, 2.2) which are rotatingly drivable by a drive apparatus (22), and an adjustment apparatus (11) for adjusting the phase position of the unbalanced masses (1.1, 1.2, 2.1, 2.2) relative to each other, wherein the unbalanced masses of different unbalance trains (1, 2) are arranged relative to each other without a fixed transmission ratio and the drive apparatus (22) is designed to drive the unbalance trains (1, 2) with rotation speed differences which are variable relative to each other, **characterized in that** the unbalanced masses (1.1, 1.2, 2.1, 2.2) of different unbalance trains (1, 2) rotating with different rotation speeds are arranged coaxially to one another, wherein the unbalanced masses (2.1, 2.2) of a first unbalance train (2) are arranged between the unbalanced masses (1.1, 1.2), coaxial therewith, of a second unbalance train (1), wherein the adjustment apparatus (11) comprises a planetary gearing (12) which comprises at least four output trains (13, 14, 15, 16) as well as an adjustment input train (30) for adjusting the output trains relative to each other, wherein to two of said output trains (13, 14) there are connected the relatively phase-adjustable unbalanced masses (2.1, 2.2) of the first unbalance train (2) and to two further output trains (15, 16) there are connected the relatively phase-adjustable unbalanced masses (1.1, 1.2) of the second unbalanced train (1).

2. The vibration generator according to the preceding claim, wherein said first unbalance train (2) comprises two train branches (S2.1, S2.2) whose unbalanced masses (2.1, 2.2) are arranged in pairs, each side by side and between the unbalanced masses (1.1, 1.2) of the second unbalance train (1) which are coaxial thereto.

3. The vibration generator according to any of the preceding claims, wherein the drive apparatus (22) comprises separate drive motors (MS1.1, MS1.2, MS2.1, MS2.2) for the first and second unbalance trains (1, 2).

4. The vibration generator according to the preceding claim, wherein the drive apparatus (22) comprises a control apparatus (23) for controlling the speeds of said drive motors, an adjustable speed difference sensor for variably setting various rotational speed differences between the drive motors (MS1.1, MS1.2, MS2.1, MS2.2) and between the unbalance trains (1, 2) driven thereby.

5. The vibration generator according to the preceding claim, wherein the control apparatus (23) has speed controllers (25) for regulating the speeds of the drive motors (MS1.1, MS1.2, MS2.1, MS2.2) as a function of a sensed actual speed and a variably definable target speed.

6. The vibration generator according to any of the preceding claims, wherein at least four drive motors (MS1.1, MS1.2, MS2.1, MS2.2) are provided, each of which drives only one train branch (S1.1, S1.2, S2.1, S2.2) of the unbalance trains (1, 2), wherein the drive motors are arranged on a common side of the vibration generator, preferably opposite the adjustment apparatus (11), each of the drive motors being arranged on a different exciter cell shaft (4, 5, 7, 8).

7. The vibration generator according to any of the preceding claims, wherein each drive motor (MS1.1, MS1.2, MS2.1, MS2.2) drives a plurality of unbalanced masses (1.1, 1.2, 2.1, 2.2), said unbalanced masses being seated on different exciter cell shafts (4, 5, 7, 8).

8. The vibration generator according to any of the preceding claims, wherein speed sensors (26), in particular proximity sensors operating without contact, are provided for detecting the actual speeds of the unbalanced masses (1.1, 1.2, 2.1, 2.2) of each train branch of the unbalance trains (1, 2).

9. The vibration generator according to any of the preceding claims, wherein a braking device (27) is provided for braking at least one unbalance train (1, 2) for adjusting a speed difference and/or a phase offset between the unbalance trains (1, 2).

10. The vibration generator according to the preceding claim, wherein the braking device (27) comprises two braking units (28, 29), one of which is provided for braking the first unbalance train (2) and another of which is provided for braking the second unbalance train (1).

11. The vibration generator according to one of the two preceding claims, wherein the braking device (27) can be actuated by a/the control device (23) as a function of the detected actual speeds of the unbalance trains (1, 2) and definable desired speeds of the unbalance trains (1, 2).

12. The vibration generator according to one of claims 9 to 11, wherein the braking device (27) and the adjustment apparatus (11) are arranged on a common side of the vibration generator (10), preferably opposite the drive motors.

13. The vibration generator according to any of the preceding claims, wherein the four output trains (13, 14, 15, 16) extend from a common multi-stage planet carrier (19) which is formed to be adjustable by said adjusting input train (30), wherein the mutually phase-adjustable unbalanced masses (2.1, 2.2) of the first unbalance train (2) are connected on the one hand to a sun gear and on the other hand to the ring gear of a first planetary gear stage (17) and the mutually phase-adjustable unbalanced masses (1.1, 1.2) of the second unbalance train (1) are connected on the one hand to a sun gear and on the other hand to a ring gear of a second planetary gear stage (18), the two said planetary gear stages (17, 18) being connected by the common, two-stage, adjustable planet carrier (19), wherein the adjustment apparatus (11) comprises an adjustment drive (21) preferably in the form of a pressure medium cylinder for adjusting the planet carrier (19) of the planetary gear (12) between two end positions.

14. The vibration generator according to any of the preceding claims, wherein the unbalanced masses (1.1, 1.2, 2.1, 2.2) are distributed over a plurality of exciter cell shafts (4, 5, 7, 8) arranged in a common upright plane.

15. A construction machine such as a vibrator or piling machine, **characterized by** a vibration generator designed according to any one of the preceding claims.

## Revendications

1. Générateur de vibrations pour appareils de battage, compacteurs de sol ou autres machines de construction, avec au moins deux lignes de balourds (1, 2) qui comprennent chacune des balourds (1.1, 1.2, 2.1, 2.2) pouvant être entraînés en rotation par un dispositif d'entraînement (22), ainsi qu'un dispositif de réglage (11) pour régler la position de phase des balourds (1.1, 1.2, 2.1, 2.2) les uns par rapport aux autres, les balourds de différentes lignes de balourds (1, 2) étant agencés sans rapport de transmission fixe les uns par rapport aux autres et le dispositif d'entraînement (22) étant configuré pour entraîner les lignes de balourds (1, 2) avec une différence de vitesse de rotation variable l'une par rapport à l'autre, **caractérisé en ce que** les balourds (1.1, 1.2, 2.1, 2.2) tournant à différentes vitesses de rotation de différentes lignes de balourds (1, 2) sont agencés coaxialement les uns par rapport aux autres, les balourds (2.1, 2.2) d'une première ligne de balourds (2) étant agencés entre les balourds (1.1, 1.2) coaxiaux à ceux-ci d'une deuxième ligne de balourds (1), le dispositif de réglage (11) comprenant un engrenage planétaire (12) qui comprend au moins quatre lignes de sortie (13, 14, 15, 16) ainsi qu'une ligne d'entrée de réglage (30) pour le réglage des lignes de sortie les unes par rapport aux autres, les balourds (2.1, 2.2) réglables en phase les uns par rapport aux autres de la première ligne de balourds (2) étant reliés à deux desdites lignes de sortie (13, 14) et les balourds (1.1, 1.2) réglables en phase les uns par rapport aux autres de la deuxième ligne de balourds (1) étant reliés à deux autres lignes de sortie (15, 16).

2. Générateur de vibrations selon la revendication précédente, dans lequel ladite première ligne de balourds (2) comprend deux branches (S2.1, S2.2) dont les balourds (2.1, 2.2) sont agencés par paires, respectivement côte à côte et entre les balourds (1.1, 1.2) coaxiaux à ceux-ci de la deuxième ligne de balourds (1).

3. Générateur de vibrations selon l'une quelconque des revendications précédentes, dans lequel le dispositif d'entraînement (22) comprend des moteurs d'entraînement séparés (MS1.1, MS1.2, MS2.1, MS2.2) pour la première et la deuxième ligne de balourds (1, 2).

4. Générateur de vibrations selon la revendication précédente, dans lequel le dispositif d'entraînement (22) présente un dispositif de commande (23) pour commander les vitesses de rotation desdits moteurs d'entraînement, un capteur de différence de vitesse de rotation réglable pour ajuster de manière variable différentes différences de vitesse de rotation entre les moteurs d'entraînement (MS1.1, MS1.2, MS2.1, MS2.2) et entre les lignes de balourds (1, 2) entraînées par ceux-ci.

5. Générateur de vibrations selon la revendication précédente, dans lequel le dispositif de commande (23) présente des régulateurs de vitesse de rotation (25) pour réguler les vitesses de rotation des moteurs d'entraînement (MS1.1, MS 1.2, MS2.1, MS2.2) en fonction d'une vitesse de rotation réelle détectée et d'une vitesse de rotation de consigne pouvant être prédéfinie de manière variable.

6. Générateur de vibrations selon l'une quelconque des revendications précédentes, dans lequel au moins quatre moteurs d'entraînement (MS1.1, MS1.2, MS2.1, MS2.2) sont prévus, qui ne peuvent entraîner chacun qu'une branche (S1.1, S1.2, S2.1, S2.2) de la ligne de balourds (1, 2), les moteurs d'entraînement étant agencés sur un côté commun du générateur de vibrations, de préférence opposé au dispositif de réglage (11), chacun des moteurs d'entraînement étant agencé sur un autre arbre de cellule d'excitation (4, 5, 7, 8).

7. Générateur de vibrations selon l'une quelconque des revendications précédentes, dans lequel chaque moteur d'entraînement (MS1.1, MS1.2, MS2.1, MS2.2) entraîne plusieurs balourds (1.1, 1.2, 2.2, 2.2), lesquels balourds sont situées sur différents arbres de cellules d'excitation (4, 5, 7, 8).

8. Générateur de vibrations selon l'une quelconque des revendications précédentes, dans lequel des capteurs de vitesse de rotation (26), notamment des capteurs de proximité fonctionnant sans contact, sont prévus pour détecter les vitesses de rotation réelles des balourds (1.1, 1.2, 2.1, 2.2) de chaque branche de la ligne de balourds (1, 2).

9. Générateur de vibrations selon l'une quelconque des revendications précédentes, dans lequel un dispositif de freinage (27) est prévu pour freiner au moins une ligne de balourds (1, 2) afin d'ajuster une différence de vitesse de rotation et/ou un déphasage entre les lignes de balourds (1, 2).

10. Générateur de vibrations selon la revendication précédente, dans lequel le dispositif de freinage (27) comprend deux unités de freinage (28, 29), dont l'une est prévue pour freiner la première ligne de balourds (2) et l'autre pour freiner la deuxième ligne de balourds (1).

11. Générateur de vibrations selon l'une quelconque des deux revendications précédentes, dans lequel le dispositif de freinage (27) peut être commandé par un/le dispositif de commande (23) en fonction des vitesses de rotation réelles détectées des lignes de balourds (1, 2) et des vitesses de rotation de consigne pouvant être prédéfinies des lignes de balourds (1, 2).

12. Générateur de vibrations selon l'une quelconque des revendications 9 à 11, dans lequel le dispositif de freinage (27) et le dispositif de réglage (11) sont agencés sur un côté commun du générateur de vibrations (10), de préférence opposé aux moteurs d'entraînement.

13. Générateur de vibrations selon l'une quelconque des revendications précédentes, dans lequel les quatre lignes de sortie (13, 14, 15, 16) partent d'un porte-satellites commun à plusieurs étages (19), qui est configuré pour pouvoir être réglé par ladite ligne d'entrée de réglage (30), les balourds (2.1, 2.2) réglables en phase les uns par rapport aux autres de la première lignes de balourds (2) étant reliés d'une part à une roue solaire et d'autre part à la couronne d'un premier étage d'engrenage planétaire (17) et les balourds (1.1, 1.2) réglables en phase les uns par rapport aux autres de la deuxième lignes de balourds (1) étant reliés d'une part à une roue solaire et d'autre part à une couronne d'un deuxième étage d'engrenage planétaire (18), lesdits deux étages d'engrenage planétaire (17, 18) étant reliés par le porte-satellites (19) commun, réglable, à deux étages, le dispositif de réglage (11) comprenant un entraînement de réglage (21), de préférence sous la forme d'un cylindre à fluide sous pression, pour le réglage du porte-satellites (19) de l'engrenage planétaire (12) entre deux positions d'extrémité.

14. Générateur de vibrations selon l'une quelconque des revendications précédentes, dans lequel les balourds (1.1, 1.2, 2.1, 2.2) sont répartis sur plusieurs arbres de cellules d'excitation (4, 5, 7, 8) qui sont agencés dans un plan vertical commun.

15. Machine de construction, telle qu'un vibrateur ou un appareil de battage, **caractérisée par** un générateur de vibrations, qui est configuré selon l'une quelconque des revendications précédentes.
